# FASCICULE DE BREVET EUROPEEN

(11) **EP 3 227 505 B1**
(45) Date de publication et mention de la délivrance du brevet: **02.01.2019**
(21) Numéro de dépôt: 15808712.2
(22) Date de dépôt: 10.11.2015
(51) Int. Cl.: E04B 9/30

(54) **LISSE DOUBLE LUMINEUSE DE FORME TUBULAIRE ET STRUCTURE TRIDIMENSIONNELLE COMPRENANT UNE TELLE LISSE**
RÖHRENFÖRMIGE DOPPELTE BELEUCHTUNGSSCHIENE UND DREIDIMENSIONALE STRUKTUR MIT SOLCH EINER SCHIENE
LIGHTING DOUBLE RAIL OF TUBULAR SHAPE AND THREE DIMENSIONAL STRUCTURE COMPRISING SUCH A RAIL

(30) Priorité: 05.12.2014 FR 1461980
(43) Date de publication de la demande: 11.10.2017
(73) Titulaire: Normalu, 68680 Kembs (FR)
(72) Inventeur: SCHERRER, Jean-Marc, 68400 Riedisheim (FR)
(74) Mandataire: IP Trust
(86) Numéro de dépôt international: PCT/FR2015/053049
(87) Numéro de publication internationale: WO 2016/087733

(56) Documents cités:
- EP-A1- 2 610 541
- FR-A1- 2 753 219
- FR-A1- 2 843 983
- GB-A- 1 150 225

## Description

### DOMAINE TECHNIQUE DE L'INVENTION.

L'invention concerne le domaine des toiles tendues.

L'invention concerne plus particulièrement une lisse double pour la réalisation d'une structure en toiles tendues.

L'invention est destinée notamment, mais non exclusivement, à la réalisation de structure tridimensionnelle à toiles tendues.

### ETAT DE LA TECHNIQUE

De manière classique en soi, une lisse double est un élément séparateur permettant d'assurer de part et d'autre le maintien de toiles tendues. Ce type de lisse est utilisé pour la réalisation de fausses parois (faux plafond et fausses parois murales) mais également pour la réalisation de structures tridimensionnelles. Elles permettent ainsi l'obtention de formes diverses, formes d'autant plus variées lorsque la configuration de telles lisses autorise leur cintrage.

Par exemple, le document EP 2610541 A décrit un agencement d'éclairage de plafond. Celui-ci comprend au moins un canal et au moins un élément d'éclairage de zone qui est fixé à au moins un côté du canal et au moins une surface de diffusion. Le canal comprend un boîtier en forme de U avec un fond ouvert à éclairer.

Une lisse double, même lorsqu'elle concerne une lisse dite invisible, a cependant pour inconvénient de présenter un espace entre les toiles adjacentes lorsque ces dernières sont montées sur la lisse. L'espace rendu visible par l'ombre créé confère à la structure réalisée un aspect inesthétique.

Afin de tenter de pallier cet inconvénient, il est connu d'obturer cet espace au moyen d'un cache de finition rapporté. Un tel cache ne compense cependant pas totalement le défaut d'esthétique de la lisse rn question, ce dernier restant en effet malgré tout visible.

L'invention vise à remédier aux problèmes des lisses doubles de l'art antérieur en proposant une lisse double offrant une projection d'ombre limitée et autorisant des opérations de cintrage pour la réalisation de structures tridimensionnelles de toutes formes.

L'invention a également pour objet de proposer une lisse lumineuse offrant un éclairage sans éblouissement et limitant toute projection ou zone d'ombre.

L'invention a également pour objet de proposer une lisse permettant un montage aisé des toiles tendues tout en offrant un aspect esthétique satisfaisant.

### OBJET DE L'INVENTION

A cet effet, et selon un premier aspect, l'invention propose une lisse double pour la réalisation d'une structure en toiles tendues selon la revendication 1, présentant un corps tubulaire comprenant une ouverture de passage longitudinale pour le passage de toiles tendues. La lisse est remarquable en ce que le corps tubulaire comprend deux ailes internes convergeant l'une vers l'autre et délimitant, avec une paroi interne, une cavité dans laquelle des moyens lumineux sont logés, la cavité étant ouverte en direction de l'ouverture de passage.

Ainsi, de par cette configuration, la lisse double selon l'invention permet de limiter la projection d'ombre entre les deux toiles ou les portions de toile fixées de part et d'autre de la lisse et d'autre part d'autoriser des opérations de cintrage. Sur ce dernier point, cela permet ainsi de réaliser des structures, notamment en 3D, tout type de formes.

Avantageusement, les ailes internes sont dimensionnées pour définir une largeur d'ouverture égale ou inférieure à celle de l'ouverture de passage du corps tubulaire.

Avantageusement, chaque aile interne converge vers la portion de paroi périphérique adjacente.

Selon l'invention, chaque aile interne est arrangée pour former respectivement un support d'accrochage d'une toile tendue.

Avantageusement, chaque aile interne est agencée avec la paroi périphérique du corps pour délimiter une gorge de réception d'une toile tendue, chaque aile interne comprenant un épaulement permettant l'accroche de la bordure en forme de harpon de la toile tendue, l'épaulement s'étendant en direction de la paroi périphérique correspondante.

Avantageusement, chaque aile interne présente une extrémité libre pourvue d'un rebord s'étendant en direction de la cavité.

Avantageusement, l'ouverture de passage est obturée par un cache de diffusion longitudinal amovible. Cela permet ainsi d'augmenter la diffusion et l'homogénéité de la lumière.

Avantageusement, le cache de diffusion est clipsé au niveau du rebord de chaque aile interne.

Avantageusement, la lisse double présente un corps tubulaire de section transversale circulaire.

Avantageusement, la lisse double présente au moins une portion cintrée.

L'invention concerne également une structure tridimensionnelle comportant au moins une lisse double telle que décrite précédemment, sur laquelle au moins une toile tendue est fixée.

### BREVE DESCRIPTION DES FIGURES

D'autres objets et avantages de l'invention apparaîtront au cours de la description qui suit, faite en référence aux dessins annexés, dans lesquels :
- la figure 1 représente une vue en coupe transversale d'une lisse double selon l'invention pour la réalisation de structure tridimensionnelle de toiles tendues, le cache de diffusion étant représenté non monté ;
- la figure 2 représente une vue de la lisse double de la figure 1, le cache de diffusion étant monté sur la lisse ;
- la figure 3 représente une vue en coupe transversale de la lisse double de la figure 1 sur laquelle deux toiles tendues sont fixées.

### DESCRIPTION DETAILLEE DES FIGURES

En relation avec les figures 1 et 2, il est décrit une lisse double 1 lumineuse permettant la réalisation d'une structure tridimensionnelle en toiles tendues.

Dans le mode de réalisation illustré, la lisse double 1 présente un corps cylindrique 2 creux comprenant une ouverture de passage 3 longitudinale pour le passage de deux bordures au plus d'une même toile ou de deux toiles distinctes, les bordures étant pourvues de moyens d'accroche, avantageusement en forme de harpon. Avantageusement, l'ouverture de passage 3 s'étend sur toute la longueur dudit corps 2.

Le corps cylindrique 2 comprend deux ailes internes 4, 5 convergeant l'une vers l'autre et reliées à la paroi périphérique 20 par l'intermédiaire d'une paroi interne 6. Les ailes internes 4, 5 délimitent, avec la paroi interne 6, une cavité 7 ouverte en direction de l'ouverture de passage 3. Comme illustré sur les figures, la cavité 7 est destinée à loger des moyens lumineux 18 comme par exemple des LEDs. Dans le mode de réalisation illustré, la cavité 7 comporte des moyens lumineux portés par chacune des ailes internes 4, 5 ainsi que par la paroi interne 6. Il est bien entendu évident que l'invention ne se limite pas à cette configuration est qu'il peut prévu que les moyens lumineux 18 ne soient ménagés que sur l'une des ailes et/ou de la paroi interne 6.

Avantageusement, les ailes internes 4, 5 sont dimensionnées pour définir une largeur d'ouverture légèrement inférieure à celle de l'ouverture de passage 3 du corps cylindrique 2. L'avantage de cette configuration est qu'elle permet d'améliorer la retenu d'un cache de diffusion lorsqu'un tel cache est prévu tout en permettant d'assurer une projection d'ombre limitée.

Dans le mode de réalisation illustré, chaque aile interne 4, 5 présente une extrémité libre pourvue d'un rebord 8 s'étendant en direction de la cavité 7, avantageusement, perpendiculaire à l'aile associée. Comme on le verra plus loin, les rebords 8 de chacune des ailes internes 4, 5 sont arrangés pour constituer des moyens d'accroche d'un cache de diffusion.

Chaque aile interne est en outre agencée avec la paroi périphérique du corps cylindrique 2 pour délimiter une gorge de réception 9 d'une toile tendue. Afin d'assurer l'accroche de la toile dans la gorge de réception 9, chaque aile interne comprend un épaulement 10, sur la face opposée à celle délimitant la cavité 7, s'étendant en direction de la paroi périphérique. Chaque épaulement 10 est arrangé pour permettre l'accroche des bordures en forme de harpon des toiles tendues. Dans le mode de réalisation illustré, l'épaulement 10 est porté au niveau de l'extrémité libre de l'aile interne associé. Plus particulièrement, il est ménagé dans le prolongement du rebord 8 de l'aile, dans la direction opposée à ce dernier.

Dans le mode de réalisation illustrée, la paroi interne 6 s'étend au travers du corps cylindrique 2, de part en part de la paroi périphérique 20, de sorte à délimiter de dernier en deux parties de dimension sensiblement également. Elle forme ainsi une paroi centrale. La paroi interne 6 est disposée à l'intérieur du corps 2 de manière à faire face à l'ouverture de passage 3.

Avantageusement, la paroi interne 6 est pourvue, en partie haute (en relation avec la position de la lisse sur les figures), d'un rail 17 destiné à recevoir des moyens d'assemblage de la lisse avec une autre lisse. Afin de renforcer la résistance de la lisse, il est prévu deux entretoises 19 reliant le rail 17 à la paroi périphérique 20.

Selon une configuration particulière, illustrée sur les figures, la lisse double 1 comprend un cache de diffusion 11 longitudinal amovible apte à obturer en tout ou partie l'ouverture de passage 3. L'obturation de l'ouverture de passage 3 par l'intermédiaire d'un cache de diffusion 11 translucide permet d'augmenter la diffusion et l'homogénéité de la lumière. Avantageusement, le cache de diffusion 11 est translucide.

Dans le mode de réalisation illustré, le cache de diffusion 11 comporte un corps tubulaire de section transversale rectangulaire. Plus particulièrement, le cache de diffusion 11 comprend deux parois d'obturation 12, 14 s'étendant en vis-à-vis l'une de l'autre et reliées entre elles par deux parois latérales 13, 15. Le cache de diffusion 11 comporte en outre deux pattes d'accroche 16 s'étendant dans le prolongement de la paroi latérale 13, 15 associée, dans une direction opposée aux parois d'obturation 12, 14. Comme on le comprend d'après les figures, les pattes d'accroche 16 sont destinées à coopérer avec les rebords 8 des ailes internes 4, 5.

La paroi d'obturation 12 portant les pattes d'accroche 16 constitue une paroi de renfort permettant d'assurer le maintien des pattes d'accroche 16 du cache de diffusion 11 sur les rebords 8 des ailes internes 4, 5. La paroi d'obturation 14 la plus éloignée des pattes d'accroche 16 présente avantageusement une forme bombée de manière ce que, lorsque le cache de diffusion 11 est monté sur la lisse double 1, la lisse double 1 présente un corps tubulaire sans démarcation.

On comprend bien que le cache de diffusion 11 présentera une forme et des dimensions complémentaires à celles de l'ouverture de passage 3 de sorte à permettre son insertion dans l'ouverture de passage 3. En outre, il sera avantageux de prévoir un dimensionnement du cache de diffusion 11 de manière à ce qu'il présente une face externe affleurant avec la face externe du corps cylindrique 2 de lisse double 1, comme illustré sur la figure 2.

Outre sa fonction de diffusion de la lumière, le cache de diffusion 11 permet également d'améliorer le maintien de la toile sur la lisse double 1. En effet, et comme illustré, sur la figure 3, les toiles 30, 31 se trouvent en partie pincées entre le cache de diffusion 11 et les bords de la paroi périphérique 20 délimitant l'ouverture de passage 3.

Dans le mode de réalisation précédemment décrit, la lisse double 1 présente une section transversale en forme de C (ou circulaire étant entendu qu'une ouverture est ménagée). Il est bien entendu évident que la lisse selon l'invention ne se limite pas à cette forme et qu'il peut être prévu d'autres formes de sections sans sortir du cadre de l'invention.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Lisse double (1) pour la réalisation d'une structure en toiles tendues, présentant un corps tubulaire comprenant une ouverture de passage (3) longitudinale pour le passage de toiles tendues, deux ailes internes (4, 5) convergeant l'une vers l'autre et une paroi interne (6), lesdites ailes internes (4, 5) délimitant, avec la paroi interne (6), une cavité (7) ouverte en direction de l'ouverture de passage (3), **caractérisée en ce que** la lisse double (1) comporte des moyens lumineux (8) logés dans la cavité (7) et **en ce que** chaque aile interne (4, 5) est arrangée pour former respectivement un support d'accrochage d'une toile tendue.

2. Lisse double (1) lumineuse selon la revendication 1, **caractérisée en ce que** les ailes internes (4, 5) sont dimensionnées pour définir une largeur d'ouverture égale ou inférieure à celle de l'ouverture de passage (3) du corps tubulaire.

3. Lisse double (1) lumineuse selon la revendication 1 ou la revendication 2, **caractérisée en ce que** chaque aile interne (4, 5) convergent vers la portion de paroi périphérique adjacente.

4. Lisse double (1) lumineuse selon l'une quelconque des revendications précédentes, **caractérisée en ce que** chaque aile interne est agencée avec la paroi périphérique du corps (2) pour délimiter une gorge de réception (9) d'une toile tendue, chaque aile interne comprenant un épaulement (10) permettant l'accroche de la bordure en forme de harpon de la toile tendue, l'épaulement (10) s'étendant en direction de la paroi périphérique correspondante.

5. Lisse double (1) lumineuse selon l'une quelconque des revendications précédentes, **caractérisée en ce que** chaque aile interne présente une extrémité libre pourvue d'un rebord (8) s'étendant en direction de la cavité (7).

6. Lisse double (1) lumineuse selon l'une quelconque des revendications précédentes, **caractérisée en ce que** l'ouverture de passage (3) est obturée par un cache de diffusion (11) longitudinal amovible.

7. Lisse double (1) lumineuse selon la revendication 6 lorsqu'elle dépend de la revendication 5, **caractérisée en ce que** le cache de diffusion (11) est clipsé au niveau du rebord (8) de chaque aile interne (4, 5).

8. Lisse double (1) selon l'une quelconque des revendications précédentes, **caractérisée en ce qu'**elle présente un corps tubulaire de section transversale circulaire.

9. Lisse double (1) selon l'une quelconque des revendications précédentes, **caractérisée en ce qu'**elle présente au moins une portion cintrée.

10. Structure tridimensionnelle comportant au moins une lisse selon l'une quelconque des revendications précédemment décrites sur laquelle au moins une toile tendue est fixée.

## Patentansprüche

1. Doppelleiste (1) zur Herstellung einer Struktur aus gespanntem Gewebe, welche einen Rohrkörper mit einer länglichen Durchgangsöffnung (3) für den Durchgang der gespannten Gewebe, zwei zueinander zulaufende innere Flügel (4, 5) und eine Innenwand (6) umfasst, wobei besagte innere Flügel (4, 5) und die innere Wand (6) zusammen einen Hohlraum (7) abgrenzen, der sich in Richtung der Durchgangsöffnung (3) öffnet, **dadurch gekennzeichnet, dass** diese Doppelleiste (1) Leuchtmittel (8) enthält, die im Hohlraum (7) aufgenommen sind, und dadurch, dass jeder innere Flügel (4, 5) so angeordnet ist, dass er jeweils eine Halterung zur Befestigung eines gespannten Gewebes bildet.

2. Doppelte Leuchtleiste (1) nach Anspruch 1, **dadurch gekennzeichnet, dass** die inneren Flügel (4, 5) so bemessen sind, dass eine Öffnungsbreite kleiner/gleich der Durchgangsöffnung (3) des Rohrkörpers abgegrenzt wird.

3. Doppelte Leuchtleiste (1) nach Anspruch 1 oder Anspruch 2, **dadurch gekennzeichnet, dass** jeder innere Flügel (4, 5) auf den Abschnitt der daneben liegenden Umfangswand zuläuft.

4. Doppelte Leuchtleiste (1) nach einem der vorhergehenden Ansprüche, **dadurch gekennzeichnet, dass** jeder innere Flügel in Bezug auf die Umfangswand des Körpers (2) so angeordnet ist, dass er eine Nut (9) zur Aufnahme eines gespannten Gewebes abgrenzt, wobei jeder innere Flügel eine Schulter (10) aufweist, die das Befestigen der hakenförmigen Einfassung des gespannten Gewebes ermöglicht, wobei sich die Schulter (10) in Richtung der entsprechenden Umfangswand erstreckt.

5. Doppelte Leuchtleiste (1) nach einem der vorhergehenden Ansprüche, **dadurch gekennzeichnet, dass** jeder innere Flügel ein freies Ende mit einem Rand (8) aufweist, der sich zum Hohlraum (7) hin erstreckt.

6. Doppelte Leuchtleiste (1) nach einem der vorhergehenden Ansprüche, **dadurch gekennzeichnet, dass** die Durchgangsöffnung (3) mit einer abnehmbaren länglichen Diffusionsabdeckung (11) verschlossen ist.

7. Doppelte Leuchtleiste (1) noch Anspruch 6, wenn sie von Anspruch 5 abhängt, **dadurch gekennzeichnet, dass** die Diffusionsabdeckung (11) am Rand (8) jedes inneren Flügels (4, 5) angeklickt wird.

8. Doppelleiste (1) nach einem der vorhergehenden Ansprüche, **dadurch gekennzeichnet, dass** sie einen Rohrkörper mit kreisförmigem Querschnitt aufweist.

9. Doppelleiste (1) nach einem der vorhergehenden Ansprüche, **dadurch gekennzeichnet, dass** sie mindestens einen gebogenen Abschnitt aufweist.

10. Dreidimensionale Struktur mit mindestens einer Leiste nach einem der vorhergehenden Ansprüche, auf welcher mindestens ein Gewebe gespannt und befestigt ist.

## Claims

1. A double rail (1) for creating a stretched fabric structure, having a tubular body comprising a longitudinal passage opening (3) for the passage of stretched fabrics, two internal flanges (4, 5) converging towards one another and an internal wall (6), with said internal flanges (4, 5) delimiting with the internal wall (6), a cavity (7) open towards the passage opening (3), **characterized in that** the double rail (1) includes lighting means (8) housed in the cavity (7) and **in that** each internal flange (4, 5) is so arranged as to form a support for fastening a stretched fabric respectively.

2. A lighting double rail (1) according to claim 1, **characterized in that** the internal flanges (4, 5) are so dimensioned as to define an opening width equal to or smaller than that of the passage opening (3) of the tubular body.

3. A lighting double rail (1) according to claim 1 or claim 2, **characterized in that** each internal flange (4, 5) converges towards the adjacent peripheral wall portion.

4. A lighting double rail (1) according to any one of the preceding claims, **characterized in that** each internal flange is so arranged with the peripheral wall of the body (2) as to delimit a groove (9) for receiving a stretched fabric, with each internal flange comprising a shoulder (10) enabling the fastening of the harpoon-shaped edge of the stretched fabric, with the shoulder (10) extending towards the corresponding peripheral wall.

5. A lighting double rail (1) according to any one of the preceding claims, **characterized in that** each internal flange has a free end provided with a rim (8) extending towards the cavity (7).

6. A lighting double rail (1) according to any one of the preceding claims, **characterized in that** the passage opening (3) is closed by a removable longitudinal diffusion cover (11).

7. A lighting double rail (1) according to claim 6, when depending on claim 5, **characterized in that** the diffusion cover (11) is clipped at the rim (8) of each internal flange (4, 5).

8. A double rail (1) according to any one of the preceding claims, **characterized in that** it has a tubular body having a circular cross-section.

9. A double rail (1) according to any one of the preceding claims, **characterized in that** it has at least one bent portion.

10. A three-dimensional structure comprising at least one rail according to any one of the previously described claims, whereon at least one stretched fabric is fastened.
